# EUROPÄISCHE PATENTSCHRIFT

(11) **EP 0 356 728 B1**
(45) Veröffentlichungstag und Bekanntmachung des Hinweises auf die Patenterteilung: **02.12.1992**
(21) Anmeldenummer: 89114053.5
(22) Anmeldetag: 29.07.1989
(51) Int. Cl.: E05F 5/12

(54) **Vorrichtung zur Steuerung der Schliessfolge zweier Flügel**
Control device for the closure sequence of double-wing doors
Dispositif de commande de la séquence de fermeture de portes à doubles battants

(30) Priorität: 17.08.1988 DE 8810389 U
(43) Veröffentlichungstag der Anmeldung: 07.03.1990
(73) Patentinhaber: Gretsch-Unitas GmbH Baubeschläge, D-71254 Ditzingen (DE)
(72) Erfinder: Schröder, Gerhard, D-7533 Tiefenbronn (DE); Mauckner, Dieter, D-7520 Leonberg (DE)
(74) Vertreter: Schmid, Berthold, Dipl.-Ing.

(56) Entgegenhaltungen:
- EP-A- 0 324 075
- DE-A- 3 336 739

## Beschreibung

Die Erfindung bezieht sich auf eine Vorrichtung zur Steuerung der Schließfolge zweier mittels je eines Türschließers schließbarer Flügel von Fenstern, Türen od. dgl., gemäß dem Oberbegriff des Anspruchs 1. Eine solche Vorrichtung ist durch die DE-A-33 36 739 bekanntgeworden. Wenn die Tür- oder die Fensterflügel, was der Normalfall ist, mit Fälzen versehen sind, so muß grundsätzlich der eine Flügel vor dem anderen geschlossen werden, damit die Fälze ineinandergreifen bzw. die zweite Tür ohne Behinderung durch den Falz der ersten Tür überhaupt geschlossen werden kann. Vielfach wird in Normalfalle bei derartigen zweiflügeligen Türen ein Türflügel geschlossen gehalten, weswegen man ihn als Standflügel bezeichnet, während der andere Türflügel ständig geöffnet und geschlossen oder aber auch in einer geöffneten Stellung eine zeitlang festgehalten wird. Man bezeichnet ihn als Gehflügel. Beide Türflügel sind mit einem Türschließer bekannter Bauart ausgestattet, der sie, sofern sie nicht festgestellt worden sind, unmittelbar nach ihrer Freigabe in die Schließstellung zurückdreht. Im Falle einer Feststelleinrichtung muß diese vor dem Schließen von Hand oder auch automatisch gelöst werden, damit der Türschließer seine Schließfunktion übernehmen kann. Im Falle von Rauch- und Feuerschutztüren kann eine derartige Feststelleinrichtung im Brandfalle durch eine entsprechende Überwachungseinrichtung automatisch gelöst werden. Insbesondere in diesem Falle muß dann sichergestellt werden, daß die Schließfolge der beiden Türen unbedingt eingehalten wird, weil sich sonst die Türen nicht vollständig schließen lassen. Man kann zwar die eine Tür, insbesondere den Gehflügel, bis zu einer verhältnismäßig geringen Offenstellung schließen, jedoch muß sie dann so lange in dieser Stellung verharren, bis der andere Flügel bzw. der Standflügel seine Schließlage eingenommen hat.

Nachstehend wird davon ausgegangen, daß grundsätzlich der Standflügel vor dem Gehflügel geschlossen werden muß.

Unter Türschließer wird hier in üblicher Weise eine Vorrichtung verstanden, welche den Flügel grundsätzlich in Schließ-Drehrichtung belastet und deren Kraft sich dann auswirken kann, wenn am geöffneten oder teilgeöffneten Flügel keine anderweitigen in öffnendem Sinne wirkenden Kräfte oder Haltekräfte angreifen und der Flügel auch nicht arretiert worden ist. Solche Türschließer können sich sowohl am oberen als auch am unteren Türende befinden.

Eine Vorrichtung zur Steuerung der Schließfolge, kurz auch als Schließfolgeregler bezeichnet, muß die Türen nicht nur in vorgegebener Reihenfolge sicher schließen, vielmehr werden an ihn auch in ästethischer Hinsicht gewisse Anforderungen gestellt. Außerdem sollte er möglichst vor Beschädigungen, insbesondere vor mutwilliger Beschädigung, geschützt sein. Wichtig ist auch, daß der Schließfolgeregler so betriebssicher wie möglich ist, insbesondere wenn es sich um Feuer- oder Rauchschutztüren handelt.

Bei der aus der DE-A-33 36 739 bekannten Vorrichtung ist in einer rahmenparallelen Führungsschiene ein über ein daran angekoppeltes Gleitstück durch das Verschwenken des Standflügels verschiebbares Schiebeglied angeordnet, welches an seinem einem Ende unterschiedliche Höhenabstufungen aufweist, durch welche ein Sperrglied bei der Längsverschiebung des Schubglieds angehoben bzw. abgesenkt wird. In der Schließstellung des Standflügels ist über das Gleitstück das Schiebeglied so weit in Richtung auf den Gehflügel hingeschoben, daß das Sperrglied in seiner höchsten Lage gehalten wird und der Gehflügel ungehindert geöffnet und geschlossen werden kann. Mit der Öffnungsbewegung des Standflügels erfolgt eine Verschiebung des Gleitstücks und des damit verbundenen Schiebeglieds in entgegengesetzter Richtung, wodurch das Sperrglied nach unten verlagert wird und sperrend in eine Sägeverzahnung eines mit dem Gehflügel-Schwenkarm verbundenen Riegels eingreift.

Dadurch, daß das Schiebeglied der bekannten Vorrichtung dauernd mit dem Gleitstück des Standflügels gekoppelt ist, ist der Gehflügel durch das Eingreifen des Sperrgliedes in die Sägezähne in jeder Stellung gesichert und kann nur durch Überspringen der Zähne bewegt werden.

Bei einer Fehlmanipulation, wenn der Gehflügel bei geöffnetem Standflügel mit Gewalt bewegt wird, kann das Sperrglied oder die Sägeverzahnung, in die das Sperrglied eingreift, beschädigt werden.

Die Aufgabe der Erfindung besteht infolgedessen darin, die Nachteile der vorbekannten Schließfolgeregler zu vermeiden und eine Vorrichtung der eingangs beschriebenen Art so weiterzubilden, daß die Betriebssicherheit erhöht wird. Zusätzlich sollte diese Vorrichtung robust, preiswert zu fertigen und problemlos zu montieren sein, wobei sich sowohl der Gehflügel als auch der Standflügel im wesentlichen Bewegungsbereich unabhängig von der Sperrvorrichtung zur Schließfolgeregelung bedienen lassen sollen.

Zur Lösung dieser Aufgabe wird erfindungsgemäß vorgeschlagen, daß die Vorrichtung gemäß dem Oberbegriff des Anspruchs 1 entsprechend dem kennzeichnenden Teil dieses Anspruchs ausgebildet ist.

Eine Ausführungsform dieser Vorrichtung wird in Verbindung mit Türschließern verwendet, die einen schwenkbaren Gleitarm aufweisen und die im Falle eines Obentürschließers an der Tür befestigt sind. Dabei wird der Gleitarm des Türschließers entlang dem festen Rahmen bewegt, wobei er normalerweise an seinem freien Ende eine Führungsrolle od. dgl. trägt, die bei einem Obentürschließer entlang dem oberen Horizontalholm bewegt wird, wenn man die Tür öffnet oder schließt. Bevorzugterweise ist die Führungsrolle in einer entsprechenden Schiene geführt, die man am Querholm des festen Rahmens montiert. An Stelle einer Führungsrolle kann auch ein entsprechendes Gleitelement treten.

Die horizontale Bewegung der Führungsrolle od. dgl. entlang dem Querholm des festen Rahmens beim Öffnen der Tür und die Bewegung in Gegenrichtung beim Schließen der Tür wird zur Steuerung der Schließfolge ausgenutzt. Wenn man davon ausgeht, daß der Gehflügel als erster und der Standflügel als zweiter Flügel geöffnet werden soll, so läßt sich der Gehflügel auch beim Einbau dieser Steuerungsvorrichtung in bekannter Weise ohne weiteres öffnen und schließen. Wenn man jedoch bei geöffnetem oder wenigstens teilgeöffnetem Gehflügel den Standflügel öffnet, wobei der Gehflügel zumindest so weit geöffnet sein muß, daß die Fälze der beiden Flügel aneinander vorbeikommen, so bewirkt das Öffnen des Standflügels eine entsprechende Verschiebebewegung der Führungsrolle seines Türschließers gegen die Drehachse des Standflügels hin. Selbstverständlich wandert die Führungsrolle des Gehflügels bei dessen Öffnungsbewegung zur Drehachse des Gehflügels hin.

Die Führungsrolle des Standflügels bewirkt bei dessen Öffnungsbewegung eine Verstellbewegung des Sperrglieds von der wirkungslosen in eine Sperrstellung. Diese ist so festgelegt, daß bei einem Schließen des Gehflügels vor dem Schließen oder zumindest vor dem vollständigen Schließen des Standflügels der Gehflügel in einer Öffnungsstellung angehalten wird, welche das vollständige Schließen des Standflügels ohne Behinderung durch die Fälze ermöglicht. Wenn der Standflügel geschlossen ist, nimmt auch die Führungsrolle seines Türschließers wieder die Ausgangsstellung ein. Am Ende der Rückstellbewegung dieser Führungsrolle wird von ihr das Rastteil gegen den Widerstand seiner Belastungsfeder in Ausrastrichtung bewegt. Damit wird dann das Schiebeglied freigegeben, welches aufgrund der daran angreifenden Rückstellfeder in seine Ausgangslage zurückkehren kann. Über diese Rückstellbewegung des Schiebeglieds erfolgt automatisch die Rückstellung des Sperrglieds in seine wirkungslose Lage. Dadurch entfällt dann das Hindernis für die Führungsrolle des Türschließers am Gehflügel und deshalb kann dieser Türschließer den Gehflügel vollends schließen.

Wenn man in unsachgemäßer Betätigung den Standflügel vor dem Gehflügel öffnet, so führt auch dies zu einer entsprechenden Schiebebewegung des Schiebeglieds in vorstehend erläutertem Sinne und einer hieraus resultierenden Überführung des Sperrglieds in Richtung auf seine Sperrstellung. Dabei greift es dann an der Führungsrolle des Gehflügels-Türschließers an und bewirkt über diese und den zugehörigen Gleitarm ein Öffnen des Gehflügels. Weil mittlerweile die Rastvorrichtung am Standflügel in Tätigkeit getreten ist, bleibt das Sperrglied in seiner Sperrstellung bis über die Schließ-Endbewegung des Standflügels die ganze Vorrichtung in der geschilderten Weise tätig wird.

Die aus dem Rastelement des Schiebeglieds und dem blendrahmenfesten jedoch federbelasteten und verschiebbaren Rastteil bestehende Verrastvorrichtung sperrt bis zu ihrer Auslösung die Rückstellbewegung des Schiebeglieds, weswegen sie eine Verrast-Sperrvorrichtung bildet. Der Steuerhebel kann am Schiebeglied direkt oder indirekt gelagert sein. Der Steuerhebel ist gegen die Führungsrolle federbelastet. Wenn man also über die Führungsrolle den Steuerhebel verschwenkt, so wird dabei seine Belastungsfeder gespannt oder stärker gespannt. Das Sperrglied und das Rastelement sind über das Schiebeglied so miteinander gekuppelt und bewegungsmäßig verbunden, daß die Schwenkbewegung des Steuerhebels in eine Freigabestellung für die daran anliegende Führungsrolle erst dann freigegeben wird, wenn sich das Sperrglied in seiner Sperrstellung befindet. Weil bei einer Freigabe der standflügelseitigen Führungsrolle durch den Steuerhebel das verschobene Schiebeglied durch die Verrastvorrichtung an einer Rückstellverschiebung gehindert wird, ist die korrekte Schließfolge der beiden Flügel auch bei einem weiteren Öffnen des Standflügels gesichert, bei welchem sich die Führungsrolle vom Steuerhebel entfernt. Sobald diese Führungsrolle vom Steuerhebel freigegeben wurde oder freikommt, kann der Standflügel ohne weiteres stärker geöffnet, gegebenenfalls in der Offenstellung festgestellt und zum notwendigen oder erwünschten Zeitpunkt wieder geschlossen werden. Das federbelastete Rastteil ist gemäß Anspruch 1 in der Ausgangsstellung der Standflügel-Führungsrolle in einer wirkungslosen Stellung gehalten, wobei dies insbesondere über die Führungsrolle selbst erfolgt. Es steht dabei unter der Wirkung seiner Belastungsfeder. Sobald im letztgenannten Falle die Führungsrolle das Rastteil freigibt, was bereits nach einer kurzen Drehöffnungsbewegung des Standflügels der Fall sein kann, drückt die Belastungsfeder das Rastteil gegen das Rastelement und bewirkt dabei die Verrastung. Zweckmäßigerweise ist das Rastelement so ausgebildet, daß eine Verrastung in mehreren Verschiebestellungen des Schiebeglieds möglich ist.

Eine weitere Ausführunsform des Anspruchs 1 bezieht sich insbesondere auf einen Bodentürschließer. Beim Drehen des damit gekuppelten Flügels wird ein Element des Türschließers geradlinig verschoben, wobei es sich insbesondere um den bei solchen Türschließern vorhandenen Dämpfungskolben handeln kann. Dessen Bewegung kann man beispielsweise über einen seitlichen Arm an eine Stelle des Gehäuses leiten, an welcher sich die für die Schließfolgeregelung der beiden Türen erforderlichen Elemente der erfindungsgemäßen Vorrichtung unterbringen lassen. Der seitliche Arm kann die im Anspruch 1 erwähnte Rolle, einen Zapfen oder ein ähnliches Bauteil tragen. Wenn diese Rolle od. dgl. beim Öffnen und Schließen der Tür eine der Standflügel-Führungsrolle bzw. der Gehfügel-Führungsrolle entsprechende Bewegung ausführt, so ist leicht einzusehen, daß sich die in der Zeichnung dargestellten Elemente dieser Rolle in genau gleicher Weise zuordnen lassen, wie beim gezeichneten Ausführungsbeispiel der Gehflügel-Führungsrolle 14 bzw. die Standflügel-Führungsrolle 15. Infolgedessen laufen die Bewegungen und Steuerungsvorgänge bei der zweiten Alternative genauso ab wie bei der ersten. Selbstverständlich ist bei einem Bodentürschließer das Schiebeglied dem Boden zugeordnet, und es muß darin entsprechend geschützt und sicher untergebracht werden.

In den Ansprüchen 2 und folgende ist jeweils nur auf die erste Ausführungsform, also eine Ausführung insbesondere für Gleitarmtürschließer Bezug genommen, um möglichst übersichtliche Ansprüche zu bekommen. Im Falle beispielsweise eines Bodentürschließers muß an den betreffenden Stellen zumindest jeweils anstelle von "Gehflügel-Führungsrolle" "Rolle des Gehflügels" und anstelle von "Standflügel-Führungsrolle" jeweils "Rolle des Standflügels" gesetzt werden. Der fehlende Hinweis auf diese "Rollen od. dgl." in den Ansprüchen 2 bis 19 darf nicht einschränkend verstanden bzw. ausgelegt werden.

Weitere Ausgestaltungen dieser Vorrichtung und damit verbundene Vorteile ergeben sich aus der nachfolgenden Beschreibung eines Ausführungsbeispiels.

Die Zeichnung zeigt ein solches Ausführungsbeispiel. Hierbei stellen dar:
- Fig. 1: Das obere Ende zweier Türflügel in einem festen Rahmen mit der eingebauten Vorrichtung zur Steuerung der Schließvorrichtung in der Ansicht bei geschlossenen Flügeln,
- Fig. 2: eine Draufsicht auf die Oberseite der Fig. 1 bei geschlossenen Flügeln und angedeuteten teilweise geöffneten Flügeln,
- Fig. 3: in vergrößertem Maßstab einen Ausschnitt aus der Vorrichtung, teilweise in horizontaler Richtung geschnitten,
- Fig. 4: in stärkerer Vergrößerung einen Ausschnitt aus der linken Bildhälfte der Fig. 1 bei geschlossenem linken Flügel und
- Fig. 5: bei teilweise geöffnetem linkem Flügel,
- Fig. 6: eine dementsprechende Darstellung der rechten Bildhälfte der Fig. 3 bei geschlossenem rechten Flügel und
- Fig. 7: bei teilweise geöffnetem rechtem Flügel,
- Fig. 8: in nochmals stärkerer Vergrößerung ein Bauelement der Fig. 4,
- Fig. 9: einen Schnitt gemäß der Linie IX-IX der Fig. 8,
- Fig. 10: vergrößert einen senkrechten Schnitt durch das obere Flügelende und den festen Rahmen im Bereich eines Obentürschließers

An einem festen Rahmen 1 sind zwei Türen drehbar angelenkt. Normalerweise wird lediglich die linke Tür geöffnet, weswegen sie als Gehflügel 2 bezeichnet wird. Weil der rechte Flügel in der Regel geschlossen bleibt, bezeichnet man ihn als Standflügel 3. Der Gehflügel 2 ist mittels wenigstens zweier übereinander angeordneter Drehlager 4 am linken Vertikalholm 5 des festen Rahmens 1 angeschlagen, während der Standflügel 3 mit Hilfe von Drehlagern 6 am rechten Vertikalholm 7 des festen Rahmens 1 angelenkt ist. Zumindest an ihrem freien vertikalen Ende sind die beiden Rahmen mit einem Falz 8 bzw. 9 ausgestattet. Bei geschlossenen Flügeln greifen die Fälze übereinander. Aus Fig. 2 ist leicht zu entnehmen, daß sich der Standflügel 3 nicht vollständig schließen läßt, wenn der Gehflügel 2 zu weit oder bereits vollständig geschlossen ist. Aus diesem Grunde sorgt die nachstehend beschriebene Vorrichtung dafür, daß der Standflügel 3 jeweils vor dem Gehflügel 2 geschlossen wird.

Das Schließen des Gehflügels 2 erfolgt über einen Türschließer 10 bekannter Bauart. Zum Schließen des Standflügels 3 benutzt man ebenfalls einen Türschließer 11 zweckmäßigerweise gleicher Ausführung. Beim Ausführungsbeispiel finden Obentürschließer Verwendung, die als sogenannte Gleitarmtürschließer ausgebildet sind. Die Erfindung ist jedoch nicht nur bei derartigen Türschließern verwendbar, vielmehr kann es sich auch um Bodentürschließer handeln. Gleitarmtürschließer sind, wie die gestrichelte Darstellung der Fig. 2 ausweist, an der Tür 2 bzw. 3 befestigt und sie besitzen je einen Gleitarm 12 bzw. 13. Jeder Gleitarm trägt an seinem freien Ende eine Gleitrolle 14 bzw. 15 od. dgl., die besonders gut in Fig. 10 aber auch in Fig. 3 zu sehen sind. Während der Gleitarm 12, 13 bei geschlossener Tür eine zu deren Ebene etwa parallele oder allenfalls leicht geneigte Lage einnimmt, wird er beim Öffnen des Flügels relativ zur Türebene verschwenkt. Dabei bewegt sich dann die Gleitrolle zur Drehlagerseite der Tür hin. Demnach führt sie beim Öffnen des Flügels 2 eine Verschiebebewegung parallel zum Festrahmenquerholm im Sinne des Pfeils 16 durch, während die Gleitrolle 15 des Standflügels 3 in Pfeilrichtung 17 verschoben wird (Fig. 3).

Die teilweise oder vollständig geöffnete Tür kann in bekannter Weise festgestellt werden, beispielsweise durch eine im Türschließer integrierte Feststelleinrichtung. Wenn die teilweise oder vollständig geöffnete Tür freigegeben wird, so schließt sie sich in Pfeilrichtung 18 (Gehflügel) bzw. 19 (Standflügel). Falls gemäß Fig. 2 der Standflügel 3 weiter geöffnet ist als der Gehflügel 2, so endet die Schließbewegung des letzteren mit Hilfe der erfindungsgemäßen Vorrichtung spätestens dann, wenn die aus Fig. 2 ersichtliche Drehlage erreicht ist. Dann kann nämlich der Falz 9 des Standflügels 3 am Falz 8 noch vorbeibewegt werden.

In der Regel werden die Gleitrollen 14 bzw. 15 beim Öffnen und Schließen der Tür in einer Führungsschiene 20 bzw. 21 geführt, die bei einem Obentürschließer am oberen Querholm des festen Rahmens 1, in der Regel aufliegend, anmontiert ist. Die Führungsschienen 20, 21 sind mit Hilfe einer mittleren Wand 22 in zwei Kammern 23 und 24 unterteilt. Dabei bildet die äußere Kammer 24 die Längsführung für die zugeordnete Gleitrolle 14 bzw. 15. In der inneren Kammer 23 sind die wesentlichen Elemente der Schließfolge-Steuerungsvorrichtung untergebracht.

Wesentliche Elemente der Vorrichtung zur Steuerung der Schließfolge der beiden Flügel 2 und 3 bilden ein Sperrglied 25, ein Schiebeglied 26 und eine Verrastvorrichtung 27. Außerdem ist der Steuerhebel 28 ein maßgebliches Element.

Das Drehglied 25 besitzt einen kreisbogenförmigen Rücken 29, mit welchem es sich in einer dieser Form angepaßten z.B. schlitzförmigen Aufnahme eines Führungsteils 30 abstützt. Letzteres ist an der Führungsschiene 20 befestigt und zwar an deren rechtem Ende (Fig. 3). Demnach gleitet also der Rücken 29 an der kreisbogenförmigen Abstützfläche 31 des Führungsteils 30. Es handelt sich infolgedessen um ein Drehglied, dessen Drehbewegung durch einen kreisbogenförmigen Führungsschlitz 32 des Sperrglieds 25 und einen darin eingreifenden Führungsbolzen 33 begrenzt ist. Letzterer ist im Führungsteil 30 gehalten.

An seinem in Fig. 3 oberen Ende trägt das Sperrglied 25 einen sich quer zu seiner Ebene erstreckenden, beidseits vorstehenden Mitnahmebolzen 34, welcher in der in Fig. 8 gezeigten Drehstellung des Sperrglieds 25 an einer sich quer zur Bildebene erstreckenden Wand 35 des Schiebeglieds 26 abstützt. Das bogenförmig gestaltete Ende 36 im Bereich des Mitnahmebolzens 34 liegt an einem Druckstück 37 an, an welchem sich zwei konzentrisch angeordnete Federn 38 und 39 abstützen. Es handelt sich um Schraubendruckfedern. Ihre linken Enden (Fig. 9) stützen sich indirekt über ein Anlageglied 40 am Schiebeglied 26 ab. Ein Drehen des Sperrglieds 25 von der in Fig. 5 gezeigten Sperrstellung in die aus Fig. 4 ersichtliche Ausgangsstellung bewirkt ein Spannen der Federn 38 und 39. Am inneren Ende des Druckstücks 37 ist eine dritte Feder eingehängt, welche eine Rückstellfeder 41 für das Schiebeglied 26 bildet. Ihr linkes, aus Fig. 4 ersichtliches Ende ist an einem Bolzen 42 der Führungsschiene 20 eingehängt. Wenn diese Rückstellfeder 41 das in Fig. 5 nach rechts verschobene Schiebeglied 26 wieder in die aus Fig. 4 ersichtliche Ausgangsstellung zurückzieht, so drückt die Wand 35 gegen den Mitnahmebolzen 34 und bewirkt dadurch ein Rückdrehen des Sperrglieds 25 in Pfeilrichtung 43. Im übrigen bilden die Federn 38 und 39 mit dem Druckstück 37 eine Dämpfungsvorrichtung 44.

Das in Fig. 4 untere Ende 45 des etwa mondsichelförmigen Sperrglieds 25 umgreift mit einer kreisbogenförmigen Kante 46 die zugeordnete Gleitrolle 14 des Türschließers 10. Beim Öffnen der Tür tritt die Gleitrolle 14 heraus. Wenn sich das Sperrglied 25 in seiner Sperrstellung befindet (Fig. 5) so kann die in Pfeilrichtung 47 ankommende Gleitrolle 14 nur bis zu Anlage an diesem unteren Ende 45 verschoben werden. Ein evtl. auftretender Stoß bei diesem Schließvorgang des Gehflügels wird von der Dämpfungsvorrichtung 44 aufgefangen.

Die Gleitrolle 14 kann jedoch das Sperrglied 25 in Pfeilrichtung 43 drehen, wenn das Schiebeglied 26 zum Verschieben in Pfeilrichtung 48 freigegeben ist. Diese Rückstellbewegung des Schiebeglieds 26 wird von der Verrastvorrichtung 27 (Fig. 3) so lange gesperrt, bis der Standflügel 3 geschlossen ist.

Das Schiebeglied 26 besteht zumindest im wesentlichen aus zwei in Verlängerung voneinander angeordneten Schiebegliedteilen 49 und 50, die über ein vorzugsweise längeneinstellbares Zwischenglied 51 gekuppelt sind. Beim Ausführungsbeispiel ist das Schiebegliedteil 49 der Führungsschiene 20 und das Schiebegliedteil 50 der Führungsschiene 21 zugeordnet. Jedes dieser beiden Schiebegliedteile kann aus weiteren Einzelteilen aufgebaut sein, jedoch kommt es hierauf im einzelnen nicht an. Beim Zwischenglied kann es sich um einen Seilzug, eine Verbindungsstange od. dgl. handeln. Um den gegenseitigen Abstand der beiden Schiebegliedteile 49 und 50 exakt einstellen zu können, ist eine Längeneinstellvorrichtung 52 z.B. am Zwischenglied 51 vorgesehen. Sie kann von bekannter Bauart sein. Die Konstruktion des Ausführungsbeispiels ergibt sich recht deutlich, beispielsweise aus Fig. 3. Am standflügelseitigen Schiebegliedteil 50 befindet sich ein Rastelement 53 der Verrastvorrichtung 27. Gemäß beispielsweise Fig. 6 ist es einstückig mit dem Schiebegliedteil 50 hergestellt. Es besitzt vorteilhafterweise die Gestalt einer Zahnstange mit sägezahnartigen Zähnen. Das Rastelement 53 arbeitet mit einem federbelasteteten Rastteil 54 zusammen, welches in Richtung des Doppelpfeils 55 quer zur Längsachse der äußeren Kammer 24 der Führungsschiene 21 verschiebbar ist, in welcher es sich befindet. Die Belastungsfeder ist mit 56 bezeichnet. Das Rastteil 54 besitzt einen Zahn 57, welcher in die Zahnlücken des Rastelements 53 eintreten kann. In Fig. 6 greift dieser Zahn 57 allerdings in die Zahnlücken nicht ein, weil er durch die Gleitrolle 15 daran gehindert ist. Wenn er allerdings eingreift, so kann das Schiebegliedteil 50 im Sinne des Pfeils 58 weiterverschoben, nicht jedoch in Gegenrichtung zurückbewegt werden. Eine entgegen dem Pfeil 58 gerichtete Verschiebebewegung des Schiebegliedteils 50 und damit des gesamten Schiebeglieds 26 ist nur bei vorherigem Ausrasten des Zahn 57 aus den Zähnen des Rastelements 53 möglich. Um den Zahn 57 gegenüber dem Rastelement 53 in Längsrichtung einstellen zu können, ist das Rastteil 54 verschiebbar an einem Einstellglied 59 gelagert, das mit Hilfe eines aus einer Schraubspindel bestehenden Stellglieds 60 relativ zum Endstück 61 eingestellt werden kann. Das Stellglied 60 ist drehbar, aber unverschiebbar im Einstellglied 59 gelagert und in einem Gewinde 62 des Endstücks 61 verschraubbar.

Zur Schiebeführung des Schiebegliedteils 50 in der inneren Kammer 23 der Führungsschiene 21 ist das Schiebegliedteil 50 mit einem Längsschlitz 63 versehen, in welchen ein Führungsbolzen 64 eingreift und der sich in Längsrichtung der Führungsschiene 21 erstreckt. Parallel dazu befindet sich eine Aufnahme 65 für eine Druckfeder 66, die als Schraubendruckfeder ausgebildet ist. Ihr linkes Ende liegt an der Sacklochbohrung der Aufnahme 65 an, während ihr rechtes Ende, insbesondere unter Zwischenschaltung eines Druckglieds 67, an einem ersten Hebelarm 68 des Steuerhebels 28 anliegt.

Der Steuerhebel 28 ist mittels einer Lagerachse 69 drehbar am Schiebeglied 50 gelagert. Die Lagerachse 69 befindet sich vorzugweise am freien Ende des Schiebegliedteils 50 im Bereich des rechten Rastelementendes.

Die Druckfeder 66 hält den Steuerhebel 28 bei geschlossenem Standflügel 3 in der aus Fig. 6 ersichtlichen Lage. Dabei umgreift er mit seiner bogenförmigen Kante 70 die Gleitrolle 15. Durch den keilförmigen Vorsprung 71 entsteht eine äußere Auflaufschräge 72 und eine innere Abdrückschräge 73. Es ist leicht einzusehen, daß die bei geöffnetem Standflügel 3 rechts des keilförmigen Vorsprungs 71 befindliche Gleitrolle 15 bei ihrer Rückstellbewegung in Pfeilrichtung 74 über die Auflaufschräge 72 den Steuerhebel 28 gegen den Widerstand der Druckfeder 66 in Pfeilrichtung 75 verschwenken kann. In gleicher Weise kann die Gleitrolle 15 bei einer entgegen dem Pfeil 74 gerichteten Verschiebebewegung über die Abdrückschräge 73 den Steuerhebel 28 ebenfalls in Richtung des Pfeils 75 verschwenken.

Im seitlichen Abstand von der Lagerachse 69 ist am Steuerhebel 28 ein hierzu paralleles, insbesondere bolzenförmiges, Führungselement 76 angebracht. Es greift in einen Führungsschlitz 77 ein, der sich in einer Ebene unterhalb oder oberhalb der Verschwenkebene des Steuerhebels 28 befinden kann. Beim Ausführungsbeispiel ist dieser Führungsschlitz an der Führungsschiene 21, insbesondere am Boden der inneren Kammer 23, angebracht. Er besteht aus einem geraden, d.h. parallel zur Langsachse der Führungsschiene 21 verlaufenden Mittelstück 78 und zwei schräg dazu verlaufenden, gegen den festen Rahmen 1 hin weisenden divergierenden Seitenstücken 79 und 80 (Fig. 6). Infolgedessen kann der Steuerhebel 28 in Pfeilrichtung 75 nicht gedreht werden, wenn sich das Führungselement 76 im Führungsschlitz-Mittelstück 78 befindet. Wenn also in der nachstehend noch erläuterten Weise durch eine Öffnungsbewegung des Standflügels 3 dessen Gleitrolle 15 entgegen dem Pfeil 74 verschoben wird, so verbleibt der Steuerhebel 28 in seiner Ausgangslage, bis das bolzenförmige Führungselement 76 das schräg nach innen rechts gerichtete Seitenstück 79 erreicht. Anschließend ist eine Drehbewegung in Pfeilrichtung 75 möglich und dadurch kommt dann die Gleitrolle 15 von der bogenförmigen Kante 70 frei und wird entlang des keilförmigen Vorsprungs 71 am Steuerhebel 28 vorbeibewegt.

Wie Fig. 6 der Zeichnung zeigt, befindet sich das Führungselement 76 bei geschlossenem Standflügel 3 etwa am Übergang vom Seitenstück 80 in das Mittelstück 78. Wenn sich aufgrund einer Manipulation an dieser Vorrichtung nach einem Lösen der Verrastvorrichtung 27 das Schiebeglied 26 in seiner linken Ausgangsstellung befindet, dabei aber die Gleitrolle 15 rechts vom keilförmigen Vorsprung 71 gelegen ist, so ist die Verrastung der Gleitrolle 15 mit dem Steuerhebel 28 in der Schließlage des Standflügels 3 möglich, weil dabei das Führungselement 76 in das Seitenstück 80 ausweichen kann. Die Feder 66 schwenkt anschließend den Steuerhebel 28 in die aus Fig. 6 ersichtliche Ausgangslage zurück. Es bleibt noch nachzutragen, daß bei normaler Betätigung und geöffnetem Standflügel 3 der Steuerhebel 28 seine aus Fig. 7 ersichtliche hochgeschwenkte Lage beibehält. Zu einem Zusammenwirken der Gleitrolle 15 mit der Auflaufschräge 72 kommt es infolgedessen nur bei einer Manipulation an der Vorrichtung oder in geringfügigem Ausmaße, wenn aufgrund von Toleranzen der keilförmige Vorsprung 71 etwas in die Bewegungsbahn der rückkehrenden Gleitrolle 15 hineinragt.

Wenn beim Schließen des Standflügels 3 die Gleitrolle 15 am Rastteil 54 angekommen ist, so bewirkt ihre Form in Verbindung mit einer entsprechend verlaufenden Abdrückschräge 81 eine Ausrastbewegung des Rastteils 54 in Pfeilrichtung 82. Daraufhin kann die Kraft der die Federn 38 und 39 konzentrisch durchsetzenden Rückstellfeder 41 wirksam werden und bei nunmehr geschlossenem Standflügel 3 das Schiebeglied 26 nach links in die Ausgangsstellung zurückziehen, wodurch dann auch das Sperrglied 25 in seine Ausgangslage zurückgedreht wird. Damit ist die Schließ-Endbewegung der Gleitrolle 14 des Gehflügels 2 möglich, wodurch letzterer mittels seines Türschließers auch geschlossen wird. Es bleibt noch nachzutragen, daß der zweite, das Führungselement 76 tragende Hebelarm des Steuerhebels 28 mit 83 bezeichnet ist.

Aus der vorstehenden Erläuterung der verschiedenen Einzelteile ist die Wirkungsweise dieser Vorrichtung relativ leicht verständlich. Wenn beide Flügel geschlossen sind und der Gehflügel 2 geöffnet werden kann, so ist dies in herkömmlicher Weise ohne weiteres möglich, weil der hierzu notwendigen Verschiebebewegung der Gleitrolle 14 des gehflügelseitigen Türschließers 10 keinerlei Hindernis im Wege steht (Fig. 4). Infolgedessen kann er auch problemlos geschlossen werden. Wenn nach vorherigem Öffnen des Gehflügels 2 der Standflügel 3 geöffnet wird, so nimmt die Gleitrolle 15 seines Türschließers 11 über den Steuerhebel 28 das Schiebeglied im Sinne des Pfeils 58 (Fig. 6) mit. Sobald sich die Gleitrolle 15 vom Rastteil 54 der Verrastvorrichtung 27 genügend weit entfernt hat, tritt der Zahn 54 in das Rastelement 53 ein. Dieses und das Schiebeglied 26 können zwar noch weiter in Pfeilrichtung 58, nicht jedoch in Gegenrichtung verschoben werden. Infolgedessen verbleibt das bei der Verschiebung des Schiebeglieds 26 in eine Sperrstellung gedrehte Sperrglied 25 in seiner aus Fig. 3 ersichtlichen Sperrstellung. Wenn der Gehflügel 2 vor dem Standflügel 3 geschlossen wird, so ist dies nur bis zum Auftreffen der Gleitrolle 14 am Sperrglied 25 möglich. Die dabei erzielte, aus Fig. 2 ersichtliche Schräglage des Gehflügels 2 ermöglicht nachfolgend noch das Schließen des Standflügels 3. Dabei wird dann in der geschilderten Weise die Verrastvorrichtung 27 gelöst und über das Schiebeglied 26 das Sperrglied 25 aus dem Verschiebeendbereich der Gleitrolle 14 herausgedreht, so daß der Türschließer 10 nunmehr das Schließen bzw. restliche Schließen des Gehflügels bewirken kann.

Die Teile der Vorrichtung sind geschützt in den Führungschienen 20, 21 untergebracht, so daß sie normalerweise nicht beschädigt und in der Regel auch nicht mutwillig betätigt oder außer Kraft gesetzt werden können. Damit verbunden ist natürlich auch eine entsprechend positive ästethische Wirkung. Wie bereits erläutert, ist das Funktionieren auch bei ungewollter und gewollter Fehlbedienung sichergestellt. Bei Manipulationen ist eine Beschädigung der Teile im Grunde genommen ausgeschlossen, so daß die Funktion jeweils erhalten bleibt. Bei ausgelöster Verrastvorrichtung wird das Sperrglied 25 durch die Feder 41 in seine Ausgangslage zurückgebracht, so daß die Federkraft im Türschließer für die Erreichung der Endlage des Gehflügels 2 voll zur Verfügung steht. Es können deshalb auch noch die Kräfte überwunden werden, die beispielsweise zur Betätigung einer Falle notwendig sind.

Die Auslösung der Verrastvorrichtung ist unabhängig von der Breite der Türflügel. Es ist lediglich eine Längenanpassung der Verbindung zwischen der Verrastvorrichtung 27 und dem Sperrglied 25 notwendig.

Wie bereits angedeutet, kann die Vorrichtung auch in Verbindung mit Bodentürschließern verwendet werden. Wesentlich ist dabei, daß zur Steuerung eine Längsbewegung im System des Bodentürschließers -zum Beispiel am Dämpfungskolben- benutzt wird. Die Verrastvorrichtung bzw. das Sperrglied 25 können im Gehäuse eines solchen Bodentürschließers untergebracht werden.

Zur Konstruktion selbst sei noch angemerkt, daß der Weg des Mitnahmebolzens 34 am Sperrglied 25 kleiner ist als der Weg der zugeordneten Gleitrolle 14. Außerdem kann in die innere Kammer 23 der Führungsschiene 21 ein gesonderter Einsatz 84 eingebracht und befestigt werden, in welchen das standflügelseitige Schiebegliedteil 50 verschiebbar gelagert ist. In diesem Falle befindet sich der Führungsschlitz 77 an diesem Einsatz 84 oder zusätzlich auch an diesem Einsatz 84.

Wird bei geöffnetem Standflügel 3 versucht, den Gehflügel unter Krafteinwirkung zu schließen, so wird diese Kraft durch die Dämpfungsvorrichtung 44 aufgefangen. Anschließend wird über die Federkraft der Gehflügel 2 wieder so weit geöffnet, daß die richtige Schließfolge gewährleistet ist.

## Patentansprüche

1. Vorrichtung zur Steuerung der Schließfolge zweier mittels je eines Türschließers (10, 11) schließbarer Flügel (2, 3) von Fenstern, Türen od. dgl., nämlich eines zuerst öffenbaren Gehflügels (2) und eines nachfolgend öffenbaren Standflügels (3), wobei jeder an seinem Flügel befestigte Türschließer (10, 11) mit einer an einem schwenkbaren Gleitarm (12, 13) angebrachten, an einem festen Rahmen (1) horizontal geführten Führungsrolle (14, 15) od. dgl. ausgestattet ist oder jeder mit seiner Tür verbundene Türschließer ein durch die Drehbewegung der Tür verschiebbares Element, insbesondere einen Hydraulik-Kolben aufweist, wobei durch die Öffnungsbewegung des Standflügels (3) ein horizontal und parallel zur Festrahmenebene verstellbares Schiebeglied (26) ein Sperrglied (25) betätigt und das Schiebeglied (26) mit einem Rastelement (53) einer Verrastvorrichtung (27) versehen oder verbunden ist, welche ein Schließen des Gehflügels (2) verhindert, solange der Standflügel (3) zu weit oder vollständig geöffnet ist, dadurch gekennzeichnet, daß das Sperrglied (25) in den Rückstell-Endbereich der Gehflügel-Führungsrolle (14) bzw. einer verschiebefest mit dem verschiebbaren Element verbundenen Rolle od. dgl. des Gehflügels bewegbar ist, daß das Rastelement (53) durch die Öffnungsbewegung der Standflügel-Führungsrolle (15) bzw. der Rolle od. dgl. des Standflügels gegen die Kraft einer Rückstellfeder (41) verschiebbar ist, daß zwischen das Rastelement (53) und die Standflügel-Führungsrolle (15) bzw. die Rolle od. dgl. des Standflügels ein am Schiebeglied (26) gelagerter, federbelasteter Steuerhebel (28) geschaltet ist, der in den Anfangs-Verschiebebereich der Standflügel-Führungsrolle (15) bzw. der Rolle od. dgl. des Standflügels ragt und dessen Schwenkbewegung erst in der Sperrstellung des Sperrglieds (25) freigegeben wird, und daß ein federbelastetes Rastteil (54) der Verrastvorrichtung (27) in der Ausgangsstellung der Standflügel-Führungsrolle (15) bzw. der Rolle od. dgl. des Standflügels in einer wirkungslosen Stellung gehalten und durch deren Rückstellendbewegung ausrastbar ist.

2. Vorrichtung nach Anspruch 1, dadurch gekennzeichnet, daß das Sperrglied (25) als am Schiebeglied (26) gelagertes, drehschieberartiges Druckelement ausgebildet ist.

3. Vorrichtung nach Anspruch 2, dadurch gekennzeichnet, daß die Gleitrollen (14, 15) der Türschließer (10, 11) in einer ersten Längsführung (24) einer oder je einer am festen Rahmen (1) angebrachten Führungsschiene (20, 21) gelagert und das Schiebeglied (26) in einer zweiten, dazu parallelen Längsführung (23) der Führungsschiene oder -schienen (20, 21) gelagert ist, wobei insbesondere die zweite Längsführung (23) zwischen der ersten (24) und dem zugeordneten Blendrahmenquerholm gelegen ist.

4. Vorrichtung nach Anspruch 2 und 3, dadurch gekennzeichnet, daß das Sperrglied (25) über einen kreisbogenförmigen Führungsschlitz (32) und einen darin eingreifenden Führungsbolzen (33) in Drehrichtung (43) geführt ist.

5. Vorrichtung nach Anspruch 4, dadurch gekennzeichnet, daß sich der Führungsschlitz (32) am Sperrglied (25) befindet und ein dazu konzentrischer Rücken (29) des Sperrglieds (25) an einer entsprechend hohlgewölbten Abstützfläche (31) eines an der Führungsschiene (20) angebrachten Führungsteile (30) anliegt.

6. Vorrichtung nach wenigstens einem der Ansprüche 2 bis 5, dadurch gekennzeichnet, daß das insbesondere etwa mondsichelförmige Sperrglied (25) an seinem von der gehflügelseitigen Gleitrolle (14) abgewandten Ende (36) einen sich quer zu seiner Drehebene erstreckenden Mitnahmebolzen (34) trägt, der sich zwischen einer daran zumindest anlegbaren Wand (35) od. dgl. des Schiebeglieds (26) und einer am Sperrgliedende anliegenden Dämpfungsvorrichtung (44) befindet.

7. Vorrichtung nach Anspruch 6, dadurch gekennzeichnet, daß die Dämpfungsvorrichtung (44) mindestens eine, vorzugsweise aber zwei, konzentrische Schraubendruckfedern (38, 39) aufweist.

8. Vorrichtung nach Anspruch 7, dadurch gekennzeichnet, daß das eine Ende der Rückstellfeder (41) für das Schiebeglied (26) mit einem zwischen die Schraubendruckfedern (38, 39) und das Sperrglied (25) geschaltete Druckstück (37) verbunden und das andere Federende an der Führungsschiene (20) oder dem festen Rahmen (1) befestigt ist.

9. Vorrichtung nach wenigstens einem der vorhergehenden Ansprüche, dadurch gekennzeichnet, daß das Schiebeglied (26) zwei in Verlängerung voneinander angeordnete, insbesondee in je einer separaten Führungsschiene (20, 21) gelagerte Schiebegliedteile (49, 50) aufweist, die über ein vorzugsweise längeneinstellbares Zwischenglied (51) gekuppelt sind.

10. Vorrichtung nach Anspruch 9, dadurch gekennzeichnet, daß das Rastelement (53) mit dem standflügelseitigen Schiebegliedteil (50) verbunden, insbesondere einstückig gefertigt ist.

11. Vorrichtung nach Anspruch 10, dadurch gekennzeichnet, daß das Rastelement (53) aus einer Zahnstange mit insbesondere sägezahnartigen Zähnen besteht und das Rastteil (54) einen Zahn (57) entsprechender Zahnform aufweist.

12. Vorrichtung nach wenigstens einem der Ansprüche 9 bis 11, dadurch gekennzeichnet, daß der Steuerhebel (28) schwenkbar am standflügelseitigen Schiebegliedteil (50) gelagert ist.

13. Vorrichtung nach Anspruch 12, dadurch gekennzeichnet, daß der Steuerhebel (28) als zweiarmiger Hebel ausgebildet ist, wobei sein erster Hebelarm (68) an einer am Schiebeglied (26) abgestützten Druckfeder (66) und sein zweiter Hebelarm (83) bei geschlossenem Standflügel (3) an der Gleitrolle (15) od. dgl. des standflügelseitigen Türschließers (11) anliegt.

14. Vorrichtung nach Anspruch 13, dadurch gekennzeichnet, daß sich die standflügelseitige Führungsrolle (15) od. dgl. bei geschlossenem Standflügel (3) zwischen dem zweiten Hebelarm (83) des Steuerhebels (28) und dem Rastteil (54) der Verrastvorrichtung (27) befindet.

15. Vorrichtung nach Anspruch 13 oder 14, dadurch gekennzeichnet, daß sich am zweiten Hebelarm (83) des Steuerhebels (28) im Abstand von dessen Lagerachse (69) ein insbesondere bolzenförmiges Führungselement (76) befindet, das in einen Führungsschlitz (77) der Führungsschiene (21) eingreift, wobei der Führungsschlitz (77) ein sich etwa parallel zur Rahmenebene erstreckendes Mittelstück (78) und zwei schräg dazu verlaufende, gegen den festen Rahmen (1) hinweisende divergierende Seitenstücke (79, 80) aufweist.

16. Vorrichtung nach wenigstens einem der vorhergehenden Ansprüche, dadurch gekennzeichnet, daß der Steuerhebel (28) die Führungsrolle (15) mit einem keilförmigen Vorsprung (71) umfaßt, wobei beide Keilflanken (72, 73) Auflauf- bzw. Abdrückschrägen für die Führungsrolle (15) bilden.

17. Vorrichtung nach wenigstens einem der vohergehenden Ansprüche, dadurch gekennzeichnet, daß sich das federbelastete Rastteil (54) an einem parallel zur Rahmenebene, insbesondere an der Führungsschiene (21) gelagerten Einstellglied (59) befindet, das mittels eines Stellglieds (60), insbesondere einer Schraubspindel od. dgl., einstellbar ist.

18. Vorrichtung nach wenigstens einem der vorhergehenden Ansprüche, dadurch gekennzeichnet, daß das Rastteil (54) bei geschlossenem Standflügel (3) mit einer Abdrückschräge (81) an der Führungsrolle (15) anliegt.

19. Vorrichtung nach wenigstens einem der Ansprüche 9 bis 18, dadurch gekennzeichnet, daß das standflügelseitige Schiebegliedteil (50) mittels einer Zapfen-Langlochverbindung (63, 64) in Längsrichtung der Führungsschiene (21) an letzterer geführt ist.

## Claims

1. Device for controlling the closing sequence of two leaves/wings (2, 3) of windows, doors, or the like, that is, a movable leaf/wing (2) which can be opened first and a fixed leaf/wing (3) which can be opened subsequently, each of which can be closed by means of a door closer (10, 11), wherein each door closer (10, 11) is fixed to its leaf/wing and is equipped with a guide roller (14, 15) or the like which is mounted on a pivotable sliding arm (12, 13) and is guided horizontally on a fixed frame (1), or each door closer and the door connected thereto has an element, particularly a hydraulic piston, which is movable as a result of the pivoting of the door, wherein the opening movement of the fixed leaf/wing (3) causes a sliding member (26), which is adjustable horizontally and parallel to the plane of the fixed frame, to actuate a blocking element (25) and the sliding member (26) is provided with or connected to a stop element (53) of a locating device (27) which prevents the movable leaf/wing (2) from closing as long as the fixed leaf/wing (3) is too far open or is fully open, characterised in that the blocking element (25) can be moved into the end region to which the guide roller (14) of the movable leaf/wing returns, or to which a roller or the like of the movable leaf/wing connected immovably to the movable element, returns; in that the stop element (53) can be moved by the opening movement of the guide roller (15) of the fixed leaf/wing or of the roller or the like thereof, against the force of a return spring (41); in that a spring-loaded control lever (28) mounted on the sliding member (26) is connected between the stop element (53) and the guide roller (15) of the fixed leaf/wing, or the roller or the like thereof, and projects into the initial sliding region of the guide roller (15) of the fixed leaf/wing, or the roller or the like thereof, and is released for pivoting only when the blocking element (25) is in the blocking position; and in that a spring-loaded locking part (54) of the locating device (27) is held in the inoperative position when the guide roller (15) of the fixed leaf/wing, or the roller or the like thereof, is in the initial position, and can be released by the return movement of the guide roller (15).

2. Device according to Claim 1, characterised in that the blocking element (25) is formed as a thrust element of rotary slide valve type mounted on the sliding member (26).

3. Device according to Claim 2, characterised in that the guide rollers (14, 15) of the door closers (10, 11) are mounted in a first longitudinal guide (24) of one or each guide rail (20, 21) mounted on the fixed frame (1) and the sliding member (26) is mounted in a second longitudinal guide (23) of the guide rail or rails (20, 21), parallel to the first, wherein the second longitudinal guide (23) is disposed in particular between the first guide (24) and the adjacent frame cross-member.

4. Device according to Claims 2 and 3, characterised in that the blocking element (25) is guided in the direction of rotation (43) by an arcuate guide slot (32) and a guide pin (33) engaged therein.

5. Device according to Claim 4, characterised in that the guide slot (32) is in the blocking element (25) and a rear face (29) of the blocking element (25), which is concentric with the slot (32), abuts a corresponding concave bearing surface (31) of a guide element (30) mounted on the guide rail (20).

6. Device according to at least one of Claims 2 to 5, characterised in that the blocking element (25), which is in particular substantially crescent-shaped, bears at its end (36) facing away from the guide roller (14) at the movable leaf/wing end an entrainment pin (34) which projects transversely to the rotational plane of the element (25) and is disposed between a wall (35) or the like of the sliding member (26), which can at least lie alongside it, and a damping device (44) adjacent the end of the blocking element.

7. Device according to Claim 6, characterised in that the damping device (44) comprises at least one, but preferably two, compression springs (38, 39).

8. Device according to Claim 7, characterised in that one end of the return spring (41) for the sliding member (26) is connected to a thrust element (37) mounted between the compression springs (38, 39) and the blocking element (25) and the other end of the spring is fixed to the guide rail (20) or to the fixed frame (1).

9. Device according to at least one of the preceding claims, characterised in that the sliding member (26) comprises two parts (49, 50) which are arranged end to end, each of which is housed, in particular, in a separate guide rail (20, 21), and which are connected by a connecting member (51) which is preferably adjustable longitudinally.

10. Device according to Claim 9, characterised in that the stop element (53) is connected to the part (50) of the sliding member which is on the fixed leaf/wing, in particular it is formed integrally therewith.

11. Device according to Claim 10, characterised in that the stop element (53) is constituted by a rack, particularly with saw teeth, and the locking part (54) has a tooth (57) of a corresponding shape.

12. Device according to at least one of Claims 9 to 11, characterised in that the control lever (28) is mounted pivotably on the part (50) of the sliding member which is on the fixed leaf/wing.

13. Device according to Claim 12, characterised in that the control lever (28) is formed by a lever with two arms, whereby its first lever arm (68) lies adjacent a tension spring (66) which bears against the sliding member (26) and, when the door is closed, its second lever arm (83) lies adjacent the guide roller (15) or the like of the door closer (11) of the fixed leaf/wing.

14. Device according to Claim 13, characterised in that when the fixed leaf/wing (3) is closed, the guide roller (15) or the like of the fixed leaf/wing is located between the second lever arm (83) of the control lever (28) and the locking part (54) of the locating device (27).

15. Device according to Claim 13 or Claim 14, characterised in that a guide element (76), particularly a pin-shaped guide element, is disposed on the second lever arm (83) of the control lever (28), at a distance from the bearing shaft (69) thereof, and engages in a guide slot (77) in the guide rail (21), the guide slot (77) comprising a central portion (78) which extends substantially parallel to the plane of the frame and two lateral portions (79, 80) which are inclined relative to the central portion (78) and diverge towards the fixed frame (1).

16. Device according to at least one of the preceding claims, characterised in that a wedge-shaped projection (71) of the control lever (28) extends around the guide roller (15), the two sides (72, 73) of the wedge forming inclined inlet and outlet surfaces for the guide roller (15).

17. Device according to at least one of the preceding claims, characterised in that the spring-loaded locking part (54) is disposed on an adjustment member (59) which is mounted parallel to the plane of the frame, particularly on the guide rail (21), and can be adjusted by means of a control member (60), particularly a screw spindle or the like.

18. Device according to at least one of the preceding claims, characterised in that, when the fixed leaf/wing (3) is closed, an inclined release surface (81) of the loading part (54) abuts the guide roller (15).

19. Device according to at least one of Claims 9 to 18, characterised in that the part (50) of the sliding member which is on the fixed leaf/wing is guided longitudinally on the guide rail (21) by means of a pin-and-elongate-slot connection (63, 64).

## Revendications

1. Dispositif de commande de l'ordre de fermeture de deux battants (2, 3) de fenêtres, de portes, ou similaires, se refermant à l'aide d'un ferme-porte (10, 11), et en particulier d'un battant mobile (2) s'ouvrant en premier lieu et d'un battant fixe (3) s'ouvrant ensuite, chaque ouvre-porte (10, 11) fixé à son battant étant équipé d'un rouleau de guidage (14, 15) ou similaire guidé horizontalement sur un cadre fixe (1) et installé sur un bras de guidage (12, 13) pivotant, ou chaque ouvre-porte fixé à sa porte présentant un élément, et en particulier un cylindre hydraulique, se déplaçant suite au mouvement de rotation de la porte, tandis qu'un membre de glissement (26) se déplaçant horizontalement et parallèlement au plan du cadre fixe actionne suite au mouvement d'ouverture du battant fixe (3) un membre de verrouillage (25), et que le membre de glissement (26) est doté d'un élément d'enclenchement (53) d'un dispositif d'enclenchement (27) ou est relié à celui-ci, ce dispositif empêchant la fermeture du battant mobile (2) tant que le battant fixe (3) est trop largement ou complètement ouvert, caractérisé en ce que le membre de verrouillage (25) peut être déplacé, au voisinage de la fin de la course de rappel du rouleau de guidage (14) du battant mobile ou d'un rouleau ou similaire du battant mobile relié de manière fixe à l'élément déplaçable, en ce que l'élément d'enclenchement (53) est déplacé par le mouvement d'ouverture du rouleau de guidage (15) du battant fixe ou du rouleau ou similaire du battant fixe, en opposition à la force exercée par un ressort de rappel (41), en ce qu'entre l'élément d'enclenchement (53) et le rouleau de guidage (15) du battant fixe ou le rouleau ou similaire du battant fixe est connecté un levier de commande (28) mis sous la tension d'un ressort et fixé à pivotement au membre de glissement (26), ce levier de commande (28) débordant au voisinage du début du déplacement du rouleau de guidage (15) du battant fixe ou du rouleau ou similaire du battant fixe, son déplacement de pivotement étant enclenché au départ dans la position de verrouillage du membre de verrouillage (25), et en ce qu'une pièce d'enclenchement (54) du dispositif d'enclenchement (27), mise sous la tension d'un ressort est dans la position de départ du rouleau de guidage (15) du battant fixe ou du rouleau ou similaire du battant fixe maintenue dans une position inefficace, son déplacement étant libéré lorsqu'elle atteint sa position finale de rappel.

2. Dispositif selon la revendication 1, caractérisé en ce que le membre de verrouillage (25) se présente sous la forme d'un élément sous pression fixé à rotation sur le membre de glissement (26) et pouvant être déplacé en rotation.

3. Dispositif selon la revendication 1, caractérisé en ce que les rouleaux de glissement (14, 15) du ferme-porte (10, 11) sont fixés à rotation dans un premier guide longitudinal (24) d'un des ou de chacun des rails de guidage (20, 21) installé sur le cadre fixe (1), et que le membre de glissement (26) est fixé à rotation dans un second guide longitudinal (23) du ou des rails de guidage (20, 21), le guide longitudinal (23) étant parallèle au membre de glissement (26), tandis qu'en particulier le second guide longitudinal (23) est placé entre le premier guide longitudinal (24) et la travée du cadre aveugle.

4. Dispositif selon les revendications 2 et 3, caractérisé en ce que le membre de verrouillage (25) est guidé dans la direction de rotation (43) par l'intermédiaire d'une fente de guidage (32) en forme d'arc de cercle et un tourillon de guidage (33) s'insérant dans cette fente.

5. Dispositif selon la revendication 4, caractérisé en ce que la fente de guidage (32) se trouve sur le membre de verrouillage (25), et qu'une partie dorsale (29) du membre de verrouillage (25), concentrique à celui-ci, repose contre une surface d'appui (31), de forme concave correspondante, d'une pièce de guidage (30) installée sur le rail de guidage (20).

6. Dispositif selon au moins l'une des revendications 2 à 5, caractérisé en ce que le membre de verrouillage (25), qui en particulier présente la forme approchée d'un croissant de lune, porte à son extrémité (36) éloignée du rouleau de glissement (14) situé du côté du battant mobile un tourillon de reprise (34) s'étendant transversalement à son plan de rotation, et qui est situé entre une paroi (35) qui peut au moins être placée contre celui-ci, ou similaire, du membre de glissement (26) et un dispositif d'amortissement (44) reposant contre l'extrémité du membre de verrouillage.

7. Dispositif selon la revendication 6, caractérisé en ce que le dispositif d'amortissement (44) présente au moins un mais de préférence deux ressorts hélicoïdaux de compression concentrique (38, 39).

8. Dispositif selon la revendication 7, caractérisé en ce qu'une des extrémités du ressort de rappel (41) du membre de glissement (26) est reliée à une pièce sous pression (37) installée entre les ressorts hélicoïdaux de compression (38, 39) et le membre de verrouillage (25), et que l'autre extrémité du ressort est fixée au rail de guidage (20) ou au cadre fixe (1).

9. Dispositif selon l'une au moins des revendications précédentes, caractérisé en que le membre de glissement (26) présente deux pièces de membre de glissement (49, 50) écartées l'une de l'autre, et en particulier fixées à rotation chacune dans un rail de guidage (20, 21) séparé, ces pièces étant accouplées par l'intermédiaire d'un membre intermédiaire (51) dont la longueur est de préférence réglable.

10. Dispositif selon la revendication 9, caractérisé en ce que l'élément d'enclenchement (53) est relié à la pièce (50) du membre de glissement situé du côté du battant fixe, et en particulier est réalisé en une seule pièce avec celle-ci.

11. Dispositif selon la revendication 10, caractérisé en ce que l'élément d'enclenchement (53) est constitué d'un barreau planté dont les dents sont en particulier en forme de dents de scie, et en ce que la pièce d'enclenchement (54) présente une dentelure (57) de forme correspondante.

12. Dispositif selon l'une au moins des revendications 9 à 11, caractérisé en ce que le levier de commande (28) est fixé à rotation sur la pièce (50) du membre de déplacement situé du côté du battant fixe.

13. Dispositif selon la revendication (12) caractérisé en ce que le levier de commande (28) se présente sous la forme d'un lever à double bras, dont le premier bras de lever (68) repose contre un ressort de compression (66) s'appuyant sur le membre de glissement (26) et dont le second bras de levier (83) repose lorsque le battant fixe (3) est fermé contre le rouleau de glissement (15) ou similaire du ferme-porte (11) situé du côté du battant fixe.

14. Dispositif selon la revendication 13, caractérisé en ce que le rouleau de guidage (15) ou similaire situé du côté du battant fixe est situé lorsque le battant fixe (3) est fermé entre le second bras de levier (83) du lever de commande (28) et la pièce d'enclenchement (54) du dispositif d'enclenchement (27).

15. Dispositif selon la revendication 13 ou 14, caractérisé en ce que sur le second bras de levier (83) du lever de commande (28), à écartement de l'axe de fixation pivotante (69) de celui-ci est situé un élément de guidage (76), en particulier en forme de tourillon, qui s'insère dans une fente de guidage (77) du rail de guidage (21), la fente de guidage (77) présentant une pièce centrale (78) s'étendant sensiblement parallèlement au plan du cadre et deux pièces latérales (79, 80) s'étendant obliquement par rapport à la pièce centrale (78) et divergeant par rapport au cadre fixe (1).

16. Dispositif selon au moins l'une des revendications précédentes, caractérisé en ce que le levier de commande (28) entoure le rouleau de guidage (15) au moyen d'une protubérance (71) de forme conique, les deux face latérales (72, 73) du cône formant deux biseaux de déplacement et de poussée pour le rouleau de guidage (15).

17. Dispositif selon au moins l'une des revendications précédentes, caractérisé en ce que la pièce d'enclenchement (54) mise sous la contrainte d'un ressort est située contre un membre de réglage (59) parallèle au plan du châssis, et en particulier fixé à rotation sur le rail de guidage (21), ce membre de réglage (59) étant réglable à l'aide d'un membre de réglage (60) et en particulier d'une tige filetée ou similaire.

18. Dispositif selon au moins l'une des revendications précédentes, caractérisé en ce que la pièce d'enclenchement (54) repose lorsque le battant fixe (3) est fermé, avec une inclinaison de poussée (81), contre le rouleau de guidage (15).

19. Dispositif selon au moins l'une des revendications 9 à 18, caractérisé en ce que la pièce (50) du membre de glissement situé du côté du battant fixe est guidée sur ce dernier à l'aide d'une liaison par tourillon et trou oblong (63, 64), dans la direction longitudinale du rail de guidage (21).
